# DEMANDE DE BREVET EUROPEEN

(11) **EP 2 862 483 A1**
(43) Date de publication de la demande: **22.04.2015**
(21) Numéro de dépôt: 14189565.6
(22) Date de dépôt: 20.10.2014
(51) Int. Cl.: A47C 27/14, A47C 27/15, A47C 19/00, A47C 27/20

(54) **Dispositif de literie en mousse**

(30) Priorité: 18.10.2013 FR 1360165
(71) Demandeur: SARL JPW, 68170 Rixheim (FR)
(72) Inventeur: Wicky, Yann, 68220 Hesingue (FR)
(74) Mandataire: Rhein, Alain

(57) **Abrégé**

La présente invention concerne un dispositif de literie (1), comprenant des parties inférieure (2) et supérieure (3) distinctes, amovibles, ladite partie inférieure (2) étant intégralement et uniquement en mousse, reposant au sol, constituant une embase faisant office de sommier, ladite partie supérieure (3) étant constituée d'un élément monobloc en mousse en un premier matériau d'une portance uniforme, tandis que ladite partie inférieure (2) est divisée en un module inférieur (6) et un module supérieur (7), caractérisé par le fait que ledit module inférieur (6) est fixé audit module supérieur (7) et constitué d'un deuxième matériau d'une portance et d'une densité uniformes ; ledit module supérieur (7) comprend un troisième matériau d'une portance uniforme sur une première zone (8) sur une partie de sa longueur et sur toute son épaisseur, ainsi que, sur au moins une seconde zone (9), sur une épaisseur moindre (90) ménageant un espace entre deux portions identiques constituant ladite première zone (8), ladite épaisseur moindre (90) étant recouverte d'au moins un quatrième matériau subdivisé en au moins une première (10) et une seconde (11) sous-zones de portances différentes.

## Description

La présente invention entre dans le domaine de la literie.

L'invention concerne particulièrement un dispositif de literie.

Un tel dispositif trouvera une application dans le couchage de personnes, mais aussi de façon plus particulière dans un cadre orthopédique, notamment dans l'alitement de patients.

De manière connue, un dispositif de literie comprend un sommier reposant au sol et servant de support pour recevoir en face supérieure un matelas. De nombreux dispositifs existent à ce jour comprenant, d'une part, un sommier sous forme d'un cadre formant un châssis rigide sur lequel sont fixées des lattes rigides ou flexibles, souvent en bois, ou bien enfermant des ressorts, voire recevant des tatamis dans le cas d'un couchage de type futon. Un tel sommier offre un soutien plus ou moins important en fonction de sa constitution.

D'autre part, le matelas est souvent constitué de laine ou mousse, voire incorpore des ressorts, enfermé au sein d'une enveloppe généralement rembourrée. Ledit matelas assure la souplesse, étant plus ou moins ferme en fonction de sa constitution.

De tels dispositifs présentent néanmoins l'inconvénient d'être trop fermes ou trop souples, ne constituant pas un couchage offrant une bonne qualité de sommeil. De plus, cette fermeté n'assure pas un maintien ergonomique du corps, en particulier du rachis.

En effet, une bonne posture pendant le sommeil permet de soutenir la colonne vertébrale et de préserver l'élasticité des disques intervertébraux, notamment auprès des patients alités, mais aussi pour les personnes âgées. Outre entraîner des problèmes de fatigue, une mauvaise posture récurrente durant le sommeil peut engendrer des douleurs dorsales articulaires et musculaires.

En vue d'améliorer ce confort, il a été imaginé de nombreux matelas, offrant des zones avec une portance spécifique, tandis que le sommier sert toujours à supporter ledit matelas et le poids du corps, se voulant toujours rigide pour assurer ce rôle.

Plusieurs solutions existent pour tenter d'améliorer la portance d'une literie, à savoir du sommier et du matelas supporté en face supérieure dudit sommier. Ces solutions sont décrites dans les documents DE 197 00 132, JP 2004 049415, US 2009/165213, EP1787552 ou GB 2499630. Certaines de ces solutions visent uniquement le sommier ou le matelas, voir un unique coussin, sans prendre en considération la combinaison nécessaire des portances du sommier et du matelas superposés.

De plus, de tels matelas et sommiers sont imbriqués et fixés ensembles, de sorte que leur portance respective se retrouve amoindrie par une portance globale, difficile à quantifier.

Ces dispositifs de literie font aussi intervenir différents matériaux, notamment sous forme d'air sous pression encapsulé dans des compartiments internes étanches, complexifiant la fabrication et rend difficile le calcul des portances du matelas et du sommier, ainsi que la portance globale de la literie.

La présente invention a pour but de pallier les inconvénients de l'état de la technique, en proposant un dispositif de literie alternatif en répartissant autrement les effets actuellement apportés par le sommier et le matelas qu'il supporte.

L'invention vise tout particulièrement un élément supérieur formant matelas constitué uniquement de mousse avec une portance et une densité uniformes, alors que l'embase présente une embase de densité et de portance uniformes, tandis que la face supérieure présente des zones de différentes portances, en particulier, dans le sens longitudinal, deux zones d'une même portance séparées par un espace avec des sous-zones de portances différentes, ce qui n'est pas compris dans l'état de la technique susmentionné.

De plus, le matelas et le sommier se veulent indépendant, conservant leur portance respective pour une meilleure combinaison de leurs effets.

Pour ce faire, un tel dispositif de literie est composé d'une partie inférieure et d'une partie supérieure dont les formes, les matériaux et la constitution coopèrent pour obtenir un meilleur soutien du corps en position allongées, que ce soit selon un décubitus dorsal ou latéral. En outre, c'est la partie inférieure qui présente des zones d'appui dédiées, avec des densités spécifiques, tandis que la partie supérieure présente une densité régulière.

En particulier, tout d'abord, l'invention prévoit de réaliser chacune desdites parties sous forme d'un élément entièrement en mousse, en particulier à base de mousse en polyuréthane.

Ainsi, ledit dispositif de literie comprend une partie inférieure et d'une partie supérieure étant des éléments distincts, amovibles l'un par rapport à l'autre, ladite partie inférieure servant de support en face supérieure à ladite partie supérieure, cette dernière étant constituée intégralement et uniquement en mousse, ladite partie inférieure reposant au sol, au niveau de sa face inférieure, constituant à elle seule une embase audit dispositif faisant office de sommier et étant entièrement constituée intégralement et uniquement en mousse, ladite partie supérieure étant constituée d'un élément monobloc en mousse en un premier matériau d'une portance uniforme, tandis que ladite partie inférieure est divisée en un module inférieur et un module supérieur.

De plus, chaque bloc présente des zones déterminées de répartition de la masse du corps alité, avec des surfaces définies différemment en fonction de la zone où les différentes parties dudit corps sont destinées à venir en appui. Plus spécifiquement, l'élément constituant la partie supérieure est monobloc, constitué d'un unique matériau à la portance uniforme, et notamment une densité uniforme, tandis que la partie inférieure est constituée de plusieurs éléments, formant des zones et sous-zones spécifiques d'appui avec des caractéristiques différentes, en particulier des portances différentes, et notamment des densités différentes.

Dès lors, un tel dispositif de literie se caractérise par le fait que ledit module inférieur est fixé audit module supérieur et constitué d'un deuxième matériau d'une portance et d'une densité uniformes ; et que ledit module supérieur comprend un troisième matériau d'une portance uniforme sur une première zone sur une partie de sa longueur et sur toute son épaisseur, ainsi que, sur au moins une seconde zone, sur une épaisseur moindre ménageant un espace entre deux portions identiques constituant ladite première zone, ladite épaisseur moindre étant recouverte d'au moins un quatrième matériau subdivisé en au moins une première et une seconde sous-zones de portances différentes.

Ainsi, selon d'autres caractéristiques additionnelles, non limitatives, ladite partie supérieure est constituée d'un élément monobloc en mousse en un premier matériau d'une portance uniforme, tandis que ladite partie inférieure est divisée en un module inférieur et un module supérieur :
- ledit module supérieur comprenant un troisième matériau d'une portance uniforme sur une première zone et sur toute son épaisseur, ainsi que, sur au moins une seconde zone, sur une épaisseur moindre recouverte d'au moins un quatrième matériau subdivisé en au moins une première et une seconde sous-zones de portance différente.

En particulier, les différentes portances et densités offrent des appuis bien déterminés et distincts, dédiés aux fonctions des zones considérées.

Selon un premier mode de réalisation, ledit deuxième matériau du module inférieur peut présenter une densité uniforme.

Selon un autre mode de réalisation, ledit troisième matériau du module supérieur peut présenter sur sa première zone une densité uniforme et que le quatrième matériau de ses première et seconde sous-zones présente des densités différentes.

Avantageusement, ledit quatrième matériau peut comprendre une première sous-zone avec une portance plus élevée que celle de ladite seconde sous-zone.

En outre, ledit quatrième matériau peut comprendre une première sous-zone avec une densité plus élevée que celle de ladite seconde sous-zone.

Par ailleurs, ladite première sous-zone peut présenter une portance plus élevée que celle dudit troisième matériau de ladite première zone.

De préférence, ladite première sous-zone peut présenter une densité plus élevée que celle dudit troisième matériau de ladite première zone.

Tout particulièrement, ladite seconde sous-zone peut présenter une portance plus faible que celle dudit troisième matériau de ladite première zone.

De façon subsidiaire, ladite seconde sous-zone peut présenter une densité plus faible que celle dudit troisième matériau de ladite première zone.

Selon différents modes de réalisations alternatifs, qui peuvent être combinés :
- ledit troisième matériau peut présenter une portance de 4,5 kPa et/ ou une densité de 48 kg/m³ ;
- ladite première sous-zone peut présenter une portance de 4,5 kPa ;
- ladite première sous-zone peut présenter une densité de 50 kg/m³ ;
- ladite seconde sous-zone peut présenter une portance de 2,0 kPa ; et/ou
- ladite seconde sous-zone peut présenter une densité de 40 kg/m³.

Préférentiellement, ledit module inférieur peut présenter en face inférieure des découpes ménagées régulièrement sur une partie de son épaisseur, tandis que ledit module supérieur peut présenter en face supérieure des découpes ménagées sur une partie de son épaisseur, les dimensions desdites découpes dépendant de chaque zone et sous-zone.

Avantageusement, ladite partie supérieure peut être constituée d'une mousse entièrement en polyuréthane à pores ouverts.

En particulier, ladite partie supérieure peut présenter une portance de 2,8 kPa. En combinaison, ladite partie supérieure peut présenter une densité de mousse de 48 kg/m³.

Dès lors, l'uniformité de la portance, potentiellement améliorée par l'uniformité de la densité, de la partie supérieure, a pour effet de transférer mais aussi démultiplier les effets conférés par les différentes zones d'appui par la partie inférieure.

D'autres caractéristiques et avantages de l'invention ressortiront de la description détaillée qui va suivre des modes de réalisation non limitatifs de l'invention, en référence aux figures annexées, dans lesquelles :
- la figure 1 représente schématiquement une vue en perspective d'un mode de réalisation du dispositif selon l'invention, recouvert d'un habillage ;
- la figure 2 représente schématiquement une vue en perspective de la partie supérieure d'un tel dispositif, sans habillage ;
- la figure 3 représente schématiquement une vue selon une coupe verticale médiane longitudinale de la figure 2 ;
- la figure 4 représente schématiquement une vue selon une coupe verticale médiane transversale de la figure 2 ;
- la figure 5 représente schématiquement une vue en perspective de la partie inférieure dudit dispositif, sans habillage ;
- la figure 6 représente schématiquement une vue selon une coupe verticale médiane longitudinale de la figure 5 ; et
- la figure 7 représente schématiquement une vue selon une coupe verticale médiane transversale de la figure 5.

La présente invention concerne un dispositif 1 de literie.

Un tel dispositif 1 comprend une partie inférieure 2 et une partie supérieure 3. Ces parties 2,3 sont des éléments distincts, amovibles l'un par rapport à l'autre.

Ladite partie inférieure 2 sert de support en face supérieure 21 de ladite partie supérieure 3. En outre, cette partie inférieure 2 repose au sol, au niveau de sa face inférieure 20, constituant à elle seule une embase audit dispositif 1. Une embase supplémentaire, non représentée, peut éventuellement aussi être ajoutée.

Comme visible sur la figure 1, lesdites parties 2,3 peuvent être recouvertes d'un habillage, sous forme de revêtements les enveloppant, telles des housses, assurant notamment leur protection, susceptibles d'améliorer les caractéristiques de couchage, ainsi que certains aspects hygiéniques, et leur conférant un caractère esthétique.

Avantageusement, la constitution desdites parties 2,3 confère de façon combinée et synergique des caractéristiques spécifiques en vue de fournir un couchage adapté à la morphologie humaine et bénéfique sur le corps, en particulier pour une bonne posture au repos de la colonne vertébrale.

Pour ce faire, ladite partie inférieure 2 est entièrement et uniquement constituée en mousse, sans autre matériau, notamment sans matériau rigide. Cette mousse assure à elle seule le rôle de structure de cette partie inférieure 2.

En particulier, lesdites parties inférieure 2 et supérieure 3 sont constituées intégralement et uniquement en mousse.

De plus, d'une part, ladite partie supérieure 3 est constituée d'un élément monobloc en mousse en un premier matériau. Ce premier matériau peut préférentiellement et entièrement être de la mousse en polyuréthane à pores ouverts. La mousse de polyuréthane présente l'avantage d'être spongieuse avec des alvéoles de grandes dimensions, permettant une meilleure circulation d'air.

De plus, cet élément monobloc présente une portance uniforme, et notamment aussi une densité uniforme.

En particulier, ladite partie supérieure 3 présente une portance de 2,8 kPa (kiloPascal). Ladite partie supérieure peut aussi présenter une densité de mousse de 48 kg/m³ (kilogramme par mètre cube). Ces caractéristiques précises confèrent à la partie supérieure 3 une faible portance, notamment au regard de sa densité plutôt élevée. En outre, ce rapport spécifique permet de transmettre régulièrement les appuis depuis la face supérieure 31 vers la face inférieure 30, à savoir vers la partie inférieure 2, tout en assurant la souplesse de cette partie haute du couchage. Du fait de sa constitution, la partie supérieure 3 laisse donc travailler la partie inférieure 2, servant d'intermédiaire, tel un espace tampon.

En outre, selon le mode préférentiel de réalisation, ladite partie supérieure 3 peut avoir une épaisseur de plusieurs centimètres, en particulier plus de 10 cm (centimètres), notamment 18 cm.

Comme visible sur les figures 2 à 4, cette partie supérieure 3 présente une forme globalement parallélépipédique rectangle, avec des découpes 4 réalisées selon des colonnes 40 et des rangées 41, ménageant, dans une partie de son épaisseur, en faces inférieure 30 et supérieure 31, des surfaces d'appui 5, notamment sous forme de plots cubiques ou parallélépipédiques. Ces colonnes 40 et rangées 41 présentent des dimensions liées à l'espacement des découpes 4.

D'autre part, si ladite partie supérieure 3 est constituée d'un seul et unique élément, ladite partie inférieure 2 est quant à elle divisée en un module inférieur 6 et un module supérieur 7.

De tels modules 6,7 sont initialement distincts et fixés entre eux de façon définitive, par des moyens adaptés, notamment par collage, au moment de la fabrication, pour constituer le bloc de ladite partie inférieure 2. Comme évoqué précédemment, un tel bloc est constitué entièrement, intégralement et uniquement en mousse, en particulier en plusieurs mousses.

Tout d'abord, ledit module inférieur 6 est constitué d'un deuxième matériau d'une portance uniforme, et notamment d'une densité uniforme. Ce deuxième matériau est donc situé en dessous de la partie inférieure 2.

Selon le mode préférentiel de réalisation, ce deuxième matériau peut être une mousse de polyéther présentant une portance de 4,8 kPa. Il peut notamment aussi présenter une densité de 48 kg/m³. Cette portance élevée, ainsi que cette densité aussi élevée, confère une bonne assise audit dispositif 1 et un support stable au module supérieur 7 au niveau de son appui en face inférieure 20 sur le sol.

De plus, ce module inférieur 6 peut lui aussi présenter, au niveau de la face inférieure 20 de cette partie inférieure 2, des découpes 60 selon colonnes et rangées. Ces découpes 60 peuvent être prévues régulières, notamment selon un espacement créant des surface d'appui de plusieurs centimètres carrés, notamment de 13 cm² (centimètres carrés), sous forme de plots sensiblement cubiques ou parallélépipédiques rectangles, pour une découpe 60 d'une profondeur de plusieurs centimètres, notamment de 6,5 cm. Au fond de chaque découpe 60, peut être ménagé un creux arrondi, formant un fond de gorge sensiblement cylindrique, notamment de 3 cm de diamètre, constituant des canaux 61, améliorant la circulation de l'air, ainsi que localement les qualités de déformations du dispositif 1. Lesdits canaux 61 peuvent être ménagés uniquement dans le sens transversal dudit module inférieur 6. En outre, ces canaux 61 tubulaires, arrondis, agissent comme une articulation en pivot entre les plots, améliorant l'indépendance de mouvement desdits plots les uns par rapport aux autres.

Par ailleurs, ledit module supérieur 7 comprend un troisième matériau, situé au-dessus. Ce troisième matériau présente une portance uniforme, et notamment aussi une densité uniforme, sur une première zone 8, à savoir sur une partie de sa longueur, et sur toute son épaisseur, ainsi que, sur au moins une seconde zone 9, sur une épaisseur moindre 90. En somme, sur une partie de sa longueur, ledit module supérieur 7 présente une épaisseur moindre 90, comme visible sur les figures 5 et 6, ménageant un espace entre deux portions identiques ou similaires constituant ladite première zone 8.

Selon le mode préférentiel de réalisation, ledit troisième matériau présente une portance de 2,8 kPa. Cette portance faible assure la souplesse sur ces portions.

Selon un mode particulier de réalisation, ledit troisième matériau présente une densité de 48 kg/m³. Cette densité élevée, équivalente à celle du deuxième matériau du module inférieur 6 situé juste en dessous, offre une continuité dans la transmission des appuis au niveau de la première zone 8, assurant la fermeté.

En particulier, ladite première zone 8 s'étend au niveau de la surface destinée à recevoir, d'un côté dudit espace, la tête du corps et, de l'autre côté, le bas du corps, à savoir du bassin jusqu'aux pieds.

Plus particulièrement, ladite première zone 8 présente, au niveau de la tête, une longueur de 27 cm, avec des découpes similaires à celles de la face inférieure 20, à savoir ayant une surface de 13 cm², avec des découpes d'une profondeur de 6,5 cm et des creux de 3 cm de diamètre formant des gorges identiques. La portance de cette portion de la première zone 8 est de 2,8 kPa, faible, qui rend cette portion plus souple, en vue de recevoir la tête, organe lourd engendrant un fort appui localement.

Au niveau du bas du corps, ladite première zone 8 présente une portance aussi de 2,8 kPa, répartie sur une surface plus grande, notamment sur une longueur de 120 cm. Cette portance est adaptée aux appuis s'effectuant moins localement du bas du corps par rapport à la tête.

Cette portance moins élevée est améliorée par un plus grand nombre de découpes et des plots présentant une surface d'appui moins grande.

Concernant le reste dudit module supérieur 7, au niveau de l'espace entre les portions de la première zone 8, la seconde zone 9 est recouverte d'au moins un quatrième matériau subdivisé en au moins une première 10 et une seconde sous-zones 11 de portances différentes, et notamment aussi de densités différentes.

La première sous-zone 10 est destinée à recevoir en appui le bas du dos, en particulier au niveau des lombaires, alors que la seconde sous-zone 11 est destinée à recevoir en appui les épaules et la partie haute du torse.

A cet effet, ledit quatrième matériau comprend donc une première sous-zone 10 avec une portance plus élevée que celle de ladite seconde sous-zone 11.

En outre, ledit quatrième matériau peut notamment aussi comprendre donc une première sous-zone 10 avec une densité plus élevée que celle de ladite seconde sous-zone 11.

Par ailleurs, ladite première sous zone 10 peut présenter une portance moins élevée que celle dudit troisième matériau, à savoir constituant ladite première zone 8 sur laquelle elle repose.

De plus, de façon subsidiaire, ladite première sous-zone 10 peut présenter une portance plus élevée que celle dudit troisième matériau.

De façon subsidiaire, ladite première sous-zone 10 peut présenter une densité plus élevée que celle dudit troisième matériau.

De façon additionnelle, ladite seconde sous-zone 11 présente une portance plus faible que celle dudit troisième matériau.

De plus, ladite seconde sous-zone 11 peut présenter une densité plus faible que celle dudit troisième matériau.

En somme, la partie destinée à recevoir le bas du dos est plus ferme, offrant une meilleure résistance à l'appui de cette partie du corps, alors que la partie destinée à recevoir les épaules l'est moins, permettant un enfoncement plus profond. La première sous-zone 10 est donc plus ferme que la seconde sous-zone 11.

De plus, la densité de chaque sous-zone 10,11 est aussi différente dans le même but. En particulier, la densité de la première sous-zone 10 est plus élevée que celle de la seconde sous-zone. Sa portance l'est aussi. Ainsi, la première sous-zone 10 est plus ferme que ladite seconde sous-zone 11

Selon le mode préférentiel de réalisation, ladite première sous-zone 10 présente une portance de 4,5 kPa, et notamment une densité de 50 kg/m³. Pour améliorer cette portance, ladite première sous-zone 10 comprend des découpes présentant une surface d'appui de 18 cm².

Toujours selon ce mode de réalisation préférentiel, de façon additionnelle, ladite seconde sous-zone 11 présente une portance de 2,0 kPa, et notamment une densité de 40 kg/m³. Pour améliorer cette portance, ladite seconde sous-zone 11 comprend des découpes présentant une surface d'appui de plusieurs centimètres carrés, notamment de 8 cm².

Dès lors, en position couchée, c'est le module supérieur 7 de la partie inférieure 2 qui assure la bonne répartition du poids des différentes parties du corps alité, par l'intermédiaire de ladite partie supérieure 3.

En particulier, en position couchée, la seconde sous-zone 10 permet aux épaules de pénétrer la mousse, tandis que la première sous-zone 11 permet au creux de la zone lombaire de conserver sa courbe naturelle au repos, couplé avec la première zone 8 qui autorise l'enfoncement moindre du bassin dans la mousse. Ainsi, on obtient une posture naturelle de la colonne vertébrale en S en décubitus dorsal et un alignement droit en décubitus latéral.

Comme évoqué précédemment et visible sur les figures 5 à 7, ledit module inférieur 6 présente en face inférieure 20 des découpes ménagées régulièrement sur une partie de son épaisseur, tandis que ledit module supérieur 7 présente en face supérieure 21 des découpes ménagées sur une partie de son épaisseur, les dimensions desdites découpes dépendant de chaque zone 8,9 et sous-zone 10,11.

Par ailleurs, ledit dispositif de literie 1 est exempt de produit toxique pour le corps et pour l'environnement », notamment conforme à la norme « Oeko-Tex » standard 100.

En outre, le dispositif de literie 1 peut présenter toute longueur et toute largeur, en fonction des tailles de couchage envisagé.

Ainsi, le dispositif de literie 1 selon l'invention offre un support de couchage, entièrement en mousse, en particulier au niveau de sa partie inférieure 2 faisant office de sommier, adapté à la morphologie du corps en position alitée, que ce soit sur le côté ou sur le dos, au travers d'un bloc inférieur polyvalent, dont les effets des zones d'appui distinctes et dédiées sont reportés au travers d'un bloc supérieur uniforme.

## Revendications

1. Dispositif de literie (1), comprenant une partie inférieure (2) et une partie supérieure (3) étant des éléments distincts, amovibles l'un par rapport à l'autre, ladite partie inférieure (2) servant de support en face supérieure (21) à ladite partie supérieure (3), cette dernière étant constituée intégralement et uniquement en mousse, ladite partie inférieure (2) reposant au sol, au niveau de sa face inférieure (20), constituant à elle seule une embase audit dispositif (1) faisant office de sommier et étant entièrement constituée intégralement et uniquement en mousse, ladite partie supérieure (3) étant constituée d'un élément monobloc en mousse en un premier matériau d'une portance uniforme, tandis que ladite partie inférieure (2) est divisée en un module inférieur (6) et un module supérieur (7), **caractérisé par le fait que** :
- ledit module inférieur (6) est fixé audit module supérieur (7) et constitué d'un deuxième matériau d'une portance et d'une densité uniformes ;
- ledit module supérieur (7) comprend un troisième matériau d'une portance uniforme sur une première zone (8) sur une partie de sa longueur et sur toute son épaisseur, ainsi que, sur au moins une seconde zone (9), sur une épaisseur moindre (90) ménageant un espace entre deux portions identiques constituant ladite première zone (8), ladite épaisseur moindre (90) étant recouverte d'au moins un quatrième matériau subdivisé en au moins une première (10) et une seconde (11) sous-zones de portances différentes.

2. Dispositif de literie (1) selon l'une quelconque des revendications 2 ou 3, **caractérisé par le fait que** ledit troisième matériau du module supérieur (7) présente sur sa première zone (8) une densité uniforme et que le quatrième matériau de ses première (10) et seconde (11) sous-zones présente des densités différentes.

3. Dispositif de literie (1) selon la revendication 2, **caractérisé par le fait que** ledit quatrième matériau comprend une première sous-zone (10) avec une portance plus élevée que celle de ladite seconde sous-zone (11).

4. Dispositif de literie (1) selon l'une quelconque des revendications 2 ou 3, **caractérisé par le fait que** ledit quatrième matériau comprend une première sous-zone (10) avec une densité plus élevée que celle de ladite seconde sous-zone (11).

5. Dispositif de literie (1) selon l'une quelconque des revendications 2 à 4, **caractérisé par le fait que** ladite première sous-zone (10) présente une portance plus élevée que celle dudit troisième matériau de ladite première zone (8) et/ou une densité plus élevée que celle dudit troisième matériau de ladite première zone (8).

6. Dispositif de literie (1) selon l'une quelconque des revendications 2 à 5, **caractérisé par le fait que** ladite seconde sous-zone (11) présente une portance plus faible que celle dudit troisième matériau de ladite première zone (8) et/ou une densité plus faible que celle dudit troisième matériau de ladite première zone (8).

7. Dispositif de literie (1) selon l'une quelconque des revendications 2 à 6, **caractérisé par le fait que** ledit troisième matériau présente une portance de 4,5 kPa et/ou une densité de 48 kg/m³.

8. Dispositif de literie (1) selon l'une quelconque des revendications 2 à 12, **caractérisé par le fait que** ladite première sous-zone (10) présente une portance de 4,5 kPa et/ou une densité de 50 kg/m³.

9. Dispositif de literie (1) selon l'une quelconque des revendications 2 à 8, **caractérisé par le fait que** ladite seconde sous-zone (11) présente une portance de 2,0 kPa et/ou une densité de 40 kg/m³.

10. Dispositif de literie (1) selon l'une quelconque des revendications précédentes, **caractérisé par le fait que** ledit module inférieur (6) présente en face inférieure des découpes ménagées régulièrement sur une partie de son épaisseur, tandis que ledit module supérieur (7) présente en face supérieure des découpes ménagées sur une partie de son épaisseur, les dimensions desdites découpes dépendant de chaque zone (8,9) et sous-zone (10,11).

11. Dispositif de literie (1) selon la revendication 1, **caractérisé par le fait que** ladite partie supérieure (3) est constituée d'une mousse entièrement en polyuréthane à pores ouverts.

12. Dispositif de literie (1) selon la revendication 11, **caractérisé par le fait que** ladite partie supérieure (3) présente une portance de 2,8 kPa et/ou une densité de mousse de 48 kg/m³.
